# EUROPÄISCHE PATENTANMELDUNG

(11) **EP 1 541 843 A1**
(43) Veröffentlichungstag der Anmeldung: **15.06.2005**
(21) Anmeldenummer: 04027033.2
(22) Anmeldetag: 13.11.2004
(51) Int. Cl.: F02D 41/34, F02D 41/04, F02N 11/04

(54) **Verfahren und Steuereinrichtung zur Auslauferkennung einer Brennkraftmaschine**

(30) Priorität: 13.12.2003 DE 10358514
(71) Anmelder: DaimlerChrysler AG, 70567 Stuttgart (DE)
(72) Erfinder: Klinkner, Walter, 70619 Stuttgart (DE); Kronewitter, Matthias, 73728 Esslingen (DE); Sahm, Dietrich, Dr., 72574 Bad Urach (DE)

(57) **Zusammenfassung**

Die Erfindung betrifft ein Verfahren zur Auslauferkennung einer Brennkraftmaschine (1), wobei die Brennkraftmaschine (1) mit einer als Starter/Generator fungierenden, riemengetriebenen elektrischen Maschine (2) gekoppelt ist, wobei die elektrische Maschine (2) über eine Steuereinheit (5) angesteuert wird und wobei über eine der elektrischen Maschine zugeordnete Sensoreinheit eine Drehzahl eines Rotors der elektrischen Maschine (2) ermittelt wird und die Drehzahl der Antriebswelle der Brennkraftmaschine (1) über das Übersetzungsverhältnis des Riementriebes (3) aus der Drehzahl des Rotors ermittelt wird und ein Auslauf der Brennkraftmaschine (1) erkannt wird, wenn die Drehzahl der Antriebswelle im Toleranzbereich von Null Umdrehungen pro Minute liegt.

## Beschreibung

Die Erfindung betrifft ein Verfahren zur Auslauferkennung einer Brennkraftmaschine, wobei die Brennkraftmaschine mit einer als Starter/Generator fungierenden elektrischen Maschine gekoppelt ist und einen entsprechenden Antriebsstrang.

Brennkraftmaschinen werden häufig in Kraftfahrzeugen als Verbrennungsmotoren eingesetzt. Den Brennkraftmaschinen ist üblicherweise eine Steuereinheit zugeordnet, welche die Zündzeiten und die Kraftstoffzufuhr zu den Zylindern der Brennkraftmaschine kontrolliert. Um eine genaue Steuerung bzw. Regelung der Zündreihenfolge, des Zündzeitpunktes und ähnlichen Größen zu ermöglichen, sollten beim Starten der Brennkraftmaschine der Steuereinheit der Kurbelwellenwinkel und der Nockenwellenwinkel bekannt sein. Hierzu werden typischerweise beim Starten der Brennkraftmaschine zunächst die oberen Totpunkte der Kurbelwellenlage und der Nockenwellenlage in 720° Kurbelwellenumdrehung erfasst. Erst nach Abschluss dieses Lernvorgangs kann der Verbrennungsmotor gezündet werden.

Um den Lernvorgang optimal durchführen zu können, muss die Kurbelwelle also zunächst zwei Umdrehungen absolvieren, wobei aus diesen beiden ersten Kurbelwellenumdrehungen die Kurbelwellenlage und die Nockenwellenlage bzw. die entsprechenden oberen Totpunkte, bestimmt werden.

Bei einem Dreizylinderverbrennungsmotor kann auf einen Nockenwellensensor verzichtet werden. Die von der Steuereinheit der Brennkraftmaschine benötigten Daten können mit einem Kurbelwellensensor und aufgrund des Drehzahlverlaufs der Kurbelwelle beim Motorstart ermittelt werden. Nachteilig ist jedoch, dass im schlechtesten Fall zwei Kurbelwellenumdrehungen gewartet werden muss, bis die entsprechenden Informationen vorliegen. Dies kann in langen Startzeiten des Verbrennungsmotors resultieren.

Als Kurbelwellensensoren werden üblicherweise in automobilen Applikationen induktive Sensoren eingesetzt, welche für geringe Drehzahlen ein Totzeitverhalten aufweisen und erst bei Drehzahlen von typischerweise mehr als 50 Umdrehungen pro Minute ein brauchbares Signal liefern.

Die oben genannten Lösungen zur Erkennung der Kurbelwellenlage haben den Nachteil, dass relativ lange Startzeiten erforderlich sind, da zunächst im schlechtesten Fall zwei komplette Kurbelwellenumdrehungen abgewartet werden müssen. Bei einer solchen Wartezeit ist jedoch kein sinnvoller Stopp/Start-Betrieb der Brennkraftmaschine möglich. Bei einem derartigen Stopp/Start-Betrieb wird die Brennkraftmaschine bei einem kurzzeitigen Stillstand des Fahrzeugs, beispielsweise an einer Ampel oder bei Stopp-and-go-Verkehr, kurzzeitig abgeschaltet und bei erneutem Anfahren des Kraftfahrzeugs automatisch wieder durch die elektrische Maschine gestartet.

Außerdem können durch die induktiven Sensoren sehr kleine Drehzahlen nicht erfasst werden. Ein Stopp/Start-Betrieb beispielsweise bei Stopp-and-go-Verkehr kann also nicht sichergestellt werden.

Durch den Einsatz eines sogenannten Hallsensors auf der Nockenwelle kann mittels eines kodierten Nockenwellensignals ein Schnellabgleich der Steuereinheit mit der momentanen Kurbelwellenlage erfolgen. Dies kann auch durch den Einsatz von zwei Hallsensoren auf der Kurbelwelle und einer entsprechenden kodierten Scheibe, welche der Kurbelwelle zugeordnet ist, realisiert werden. Diese Lösung erfordert allerdings den Einsatz zusätzlicher Sensoren.

Aus der Offenlegungsschrift DE 100 62 985 A1 ist ein Verfahren zur Bestimmung eines Kurbelwellenwinkels einer Brennkraftmaschine bekannt. Die Brennkraftmaschine ist mit einer als Starter/Generator einsetzbaren elektrischen Maschine gekoppelt, wobei der Rotor drehfest mit der Kurbelwelle verbunden ist. Es handelt sich also bei der elektrischen Maschine um einen integrierten Starter/Generator, welcher auf der Kurbelwelle zwischen Brennkraftmaschine und Getriebe angeordnet ist. Der elektrischen Maschine sind eine Steuereinheit und eine Vorrichtung zur Bestimmung der Winkellage des Rotors in Bezug auf den Stator zugeordnet. Mittels dieser Vorrichtung wird die aktuelle Winkellage des Rotors erfasst. Aus dieser Winkellage ermittelt die Steuereinrichtung die aktuelle Kurbelwellenlage bzw. den aktuellen Kurbelwellenwinkel.

Aus der Veröffentlichung EP 1 344 919 A2 ist eine Methode zur Bestimmung einer Kurbelwellenwinkelposition vor einem Kurbelwellendrehereignis einer Brennkraftmaschine bekannt. Nach dem Abschalten der Brennkraftmaschine wird mittels eines Kurbelwellensensors eine anfängliche Kurbelwellenposition ermittelt. Weiterhin wird die Winkelbewegung eines Rotors eines im Antriebsstrang integrierten Starter/Generators mittels diesem zugeordneter Sensoren, insbesondere Hallsensoren, bestimmt. Der Starter/Generator ist zwischen Brennkraftmaschine und Getriebe auf der Kurbelwelle angeordnet. Ein Prozessor rechnet die Winkelveränderung des Rotors in eine inkrementale Winkelveränderung der Kurbelwelle um und addiert diese zu der anfänglichen Winkelposition der Kurbelwelle.

Es ist Aufgabe der Erfindung, ein Verfahren zur Auslauferkennung eines Verbrennungsmotors zu schaffen, welches sich mittels weniger Komponenten realisieren lässt. Es ist weiterhin Aufgabe der Erfindung, ein Antriebssystem zu schaffen, mit dem das oben genannte Verfahren durchgeführt werden kann und welches wenig Stauraum benötigt.

Die Aufgabe wird gelöst durch ein Verfahren mit den Merkmalen des Anspruchs 1 und durch einen Antriebsstrang mit den Merkmalen des Anspruchs 2.

Das erfindungsgemäße Verfahren zur Auslauferkennung einer Brennkraftmaschine betrifft eine Brennkraftmaschine, die mit einer als Starter/Generator fungierenden elektrischen Maschine gekoppelt ist. Die elektrische Maschine wird über eine Steuereinheit angesteuert und der elektrischen Maschine ist eine Sensoreinheit zugeordnet, die der Ermittlung der Drehzahl eines Rotors der elektrischen Maschine dient. Das erfindungsgemäße Verfahren kennzeichnet sich dadurch aus, dass die elektrische Maschine über einen Riementrieb mit der Antriebswelle der Brennkraftmaschine in Wirkverbindung steht. Das erfindungsgemäße Verfahren kennzeichnet sich weiterhin dadurch aus, dass die Drehzahl der Antriebswelle der Brennkraftmaschine über ein vorbekanntes Übersetzungsverhältnis des Riementriebs aus der Drehzahl des Rotors ermittelt wird und dass ein Auslaufen der Brennkraftmaschine erkannt wird, wenn die Drehzahl der Antriebswelle im Toleranzbereich von Null Umdrehungen pro Minute, insbesondere bei Null Umdrehungen pro Minute, liegt.

Der erfindungsgemäße Antriebsstrang kennzeichnet sich dadurch aus, dass die elektrische Maschine über einen Riementrieb mit der Antriebswelle der Brennkraftmaschine gekoppelt ist und, dass er Mittel aufweist, die zur Durchführung des oben genannten Verfahrens geeignet sind.

Durch den Einsatz eines riemengetriebenen Starter/Generators anstelle beispielsweise eines integrierten Starter/Generators kann in horizontaler Richtung beispielsweise in einem Kraftfahrzeug oder in einem anderen Verkehrsmittel Platz bzw. Bauraum eingespart werden. Somit ist das erfindungsgemäße Verfahrens bzw. der erfindungsgemäße Antriebsstrang besonders vorteilhaft für den Einsatz in kleinen Kraftfahrzeugen. Vorteilhafterweise werden auch keine weiteren Sensoren für die Bestimmung der Kurbelwellenposition benötigt, die nicht ohnehin schon in einem brennkraftmaschinenangetriebenen Verkehrsmittel, insbesondere einem Kraftfahrzeug, vorgesehen sind, da die der elektrischen Maschine zur Bestimmung der Rotorposition zugehörige Sensoreinheit ebenfalls zur Bestimmung der Kurbelwellenposition eingesetzt wird. Es ist vorteilhafterweise eine schnelle Ermittlung der Kurbelwellenposition möglich und es kann somit ein unmittelbarer Start des Verbrennungsmotors erzielt werden. Dies ist besonders vorteilhaft bei einem Stopp/Start-Betrieb. Schnelle Wiederholstarts sind ebenso möglich wie Starts nach einem Abschalten der Brennkraftmaschine bei niedrigen Kurbelwellendrehzahlen.

Weitere vorteilhafte Ausgestaltungen der Erfindung ergeben sich aus den Unteransprüchen und den anhand der Zeichnung nachfolgend dargestellten Ausführungsbeispielen. Dabei zeigen:
- Fig. 1: eine schematische Darstellung des Prinzips des erfindungsgemäßen Verfahrens und
- Fig. 2: eine graphische Darstellung des Drehzahlsignals des riemengetriebenen Starter/Generators (Diagramm a), eine graphische Darstellung des Drehzahlverlaufs der Brennkraftmaschine (Diagramm b) und die relative Position der Kurbelwelle (Diagramm c).

Figur 1 zeigt einen Verbrennungsmotor 1 dem eine elektrische Maschine 2 zugeordnet ist, welche über einen Riementrieb 3 mit der nicht näher gekennzeichneten Kurbelwelle des Verbrennungsmotors bzw. der Brennkraftmaschine 1 gekoppelt ist. Der Riementrieb beinhaltet wie allgemein üblich einen Riemen und Riemenscheiben, welche der Kurbelwelle und dem Rotor der elektrischen Maschine 2 zugeordnet sind. Er dient der Kraftübertragung von Kurbelwelle zu elektrischer Maschine 2 bzw. von elektrischer Maschine 2 zu Kurbelwelle. Verbrennungsmotor 1, elektrische Maschine 2 und Riementrieb 3 bilden vorzugsweise einen Teil eines Antriebsstranges für ein Kraftfahrzeug.

Eine Steuereinheit 4 dient der Ansteuerung des Verbrennungsmotors, beispielsweise der Einstellung der Zündzeiten und der Einspritzmenge. Die Steuereinheit 4 zur Steuerung des Verbrennungsmotors 1 wird im folgenden auch Motorsteuerung 4 genannt. Eine Steuereinheit 5 dient der Ansteuerung der elektrischen Maschine 2, beispielsweise ihrer Drehzahl bzw. ihres Drehmoments. Die Steuereinheit 5 beinhaltet vorzugsweise eine nicht dargestellte Leistungselektronik mit entsprechenden Leistungshalbleitern bzw. Transistoren zur Ansteuerung der elektrischen Maschine 2. Die Kommunikation zwischen der Motorsteuerung 4 und der Steuereinheit 5 erfolgt über Signalpfade 6 und 7, die vorzugsweise ein CAN-Bus-System bzw. einen Teil eines CAN-Bus-Systems bilden. Alternative bzw. zusätzliche Kommunikationswege, wie beispielsweise mittels Glasfaserkabeln und/oder über Hardwaresignale sind ebenfalls denkbar.

Die Motorsteuerung 4 und die Steuereinheit 5 für die elektrische Maschine 2 können selbstverständlich auch innerhalb eines gemeinsamen Steuergerätes zusammengefasst sein. Die Motorsteuerung 4 übermittelt der Steuereinheit 5 über den Signalpfad 6 ein Signal, ein sogenanntes Motor-Stopp-Signal, wenn die Brennkraftmaschine 1 abgeschaltet wird. Daraufhin übermittelt die Steuereinheit 4 der Motorsteuerung 5 nach dem Auslaufen der Brennkraftmaschine 1 die relative Position der Kurbelwelle bzw. der Antriebswelle über den Signalpfad 7.

Der riemengetriebenen, elektrischen Maschine 2 ist eine nicht dargestellte Sensoreinheit, insbesondere für den motorischen Betrieb, der elektrischen Maschine 2 zugeordnet. Durch diese Sensoreinheit kann die Drehzahl und vorzugsweise auch die Drehdichtung des Rotors relativ zum Stator der elektrischen Maschine 2 ermittelt werden. Die Sensoreinheit umfasst vorzugsweise drei um 120° versetzte Hallsensoren. Die Hallsensoren sind koaxial zur Drehachse des Rotors der elektrischen Maschine angeordnet.

Die Übersetzung bzw. Übersetzungsverhältnis des Riementriebes (von Rotor zur Kurbelwelle) ist aus den der Entwicklung des Antriebsstrangs zugrundeliegenden Überlegungen vorbekannt und vorzugsweise in der Steuereinheit 4 und/oder 5 bzw. einer anderen Fahrzeugsteuereinheit hinterlegt. Mittels dieser Übersetzung wird, vorzugsweise durch Multiplikation, aus der relativen Drehzahl des Rotors der elektrischen Maschine 2 die relative Drehzahl der Kurbelwelle bis zum Stillstand der Kurbelwelle bestimmt. Ebenso kann über die vorbekannte Übersetzung aus der Drehrichtung des Rotors die Drehrichtung der Kurbelwelle bestimmt werden. Befinden sich die Werte der relativen Kurbelwellendrehzahl im Toleranzbereich von Null Umdrehungen pro Minute, insbesondere bei Null Umdrehungen pro Minute, so ist ein Auslaufen der Brennkraftmaschine abgeschlossen und dieses Faktum wird erkannt. Aus der relativen Drehzahl der Kurbelwelle kann wiederum, beispielsweise mittels Integration, die relative Position der Kurbelwelle ermittelt werden. Die Auslauferkennung und die Ermittlung der relativen Position erfolgen vorzugsweise direkt in der Steuereinheit 5, können aber auch in der Motorsteuerung 4 erfolgen. Erfolgen die Ermittlung der relativen Kurbelwellenposition und die Auslauferkennung in der Steuereinheit 5, so werden diese Informationen der Motorsteuerung 4 bevorzugterweise über einen CAN-Bus zugeführt.

In der Figur 2 sind entsprechende, beispielhafte Kurvenverläufe dargestellt. Auf der Abszisse ist in den Diagrammen a), b) und c) jeweils die Zeit aufgetragen und auf den Ordinaten ist das jeweilige Signal dargestellt. Das Diagramm a) zeigt das Drehzahlsignal der elektrischen Maschine 2 mit Richtungserkennung. Das Diagramm b) zeigt den Drehzahlverlauf des Verbrennungsmotors 1 bzw. der Kurbelwelle. Das Diagramm c) zeigt die relative Position der Kurbelwelle in positiver Drehrichtung seit dem Erlassen des Motor-Stopp-Signals. Das Motor-Stopp-Signal wird beispielsweise bei einem Zeitpunkt t1 von der Motorsteuerung 4 abgegeben. Der Verbrennungsmotor 1 ist abgeschaltet und daraufhin sinkt die Drehzahl der Kurbelwelle bis zu einem Zeitpunkt t3 ab (siehe Diagramm b). Die relative Kurbelwellenposition wiederum steigt von dem Zeitpunkt t1 bis zu dem Zeitpunkt t3 an und verläuft danach bis zu einem Zeitpunkt t2, an dem ein weiterer Motorstart erfolgt, konstant. Das Drehzahlsignal besteht aus Impulsen, deren Abstand sich nach Abschalten des Verbrennungsmotors 1 vergrößert und das nach dem Auslaufen des Verbrennungsmotors nach dem Zeitpunkt t3 gleich null wird.

Die der elektrischen Maschine 2 zugeordnete Steuereinheit 5 übermittelt also vorzugsweise der Motorsteuerung 4 die relative Kurbelwellenposition und die Information, dass ein Auslaufen der Brennkraftmaschine 1 erfolgt ist. Die Motorsteuerung 4 wiederum kennt die absolute Winkelposition der Kurbelwelle zum Zeitpunkt des Motorstops, das heißt zum Zeitpunkt t1. Die absolute Winkelposition zum Zeitpunkt t1 erhält die Motorsteuerung 4 über einen in einem Kraftfahrzeug üblicherweise vorgesehenen Kurbelwellensensor. Die Motorsteuerung 4 kann somit aus dieser absoluten Winkelposition und der relativen Winkelposition die tatsächliche und somit eine aktualisierte Winkelposition der Kurbelwelle ermitteln und schnellstmöglich einen in bezug auf die momentane Kurbelwellenposition optimierten Wiederstart zum Zeitpunkt t2, wobei die Position des Zeitpunktes t2 in den Diagrammen a), b) und c) beispielhaft ist, veranlassen.

## Patentansprüche

1. Verfahren zur Auslauferkennung einer Brennkraftmaschine (1), wobei die Brennkraftmaschine (1) mit einer als Starter/Generator fungierenden elektrischen Maschine (2) gekoppelt ist, wobei die elektrische Maschine (2) über eine Steuereinheit (5) angesteuert wird und wobei über eine der elektrischen Maschine (2) zugeordneten Sensoreinheit eine Drehzahl eines Rotors der elektrischen Maschine (2) ermittelt wird,
**dadurch gekennzeichnet,**
**dass** die elektrische Maschine (2) über einen Riementrieb (3) mit der Antriebswelle der Brennkraftmaschine (1) in Wirkverbindung steht, dass die Drehzahl der Antriebswelle der Brennkraftmaschine (1) über das Übersetzungsverhältnis des Riementriebes (3) aus der Drehzahl des Rotors ermittelt wird und dass ein Auslauf der Brennkraftmaschine (1) erkannt wird, wenn die Drehzahl der Antriebswelle im Toleranzbereich von Null Umdrehungen pro Minute liegt.

2. Antriebsstrang mit einer Brennkraftmaschine (1), die mit einer als Starter/Generator fungierenden elektrischen Maschine (2) gekoppelt ist, wobei der elektrischen Maschine (2) eine Steuereinheit (5) zur Steuerung derselben und eine Sensoreinheit zur Ermittlung der Rotordrehzahl zugeordnet ist,
**dadurch gekennzeichnet,**
**dass** die elektrische Maschine (2) über einen Riementrieb (3) mit der Antriebswelle der Brennkraftmaschine (1) gekoppelt ist und das Mittel (4, 5) zur Durchführung des Verfahrens nach Anspruch 1 vorgesehen sind.

3. Antriebsstrang nach Anspruch 1,
**dadurch gekennzeichnet,**
**dass** die der elektrischen Maschine (2) zugeordnete Sensorreinheit drei Hallsensoren umfasst, die in 120 Grad Winkeln koaxial an einem Stator der elektrischen Maschine (2) angeordnet sind.
